# EUROPÄISCHE PATENTANMELDUNG

(11) **EP 4 653 704 A1**
(43) Veröffentlichungstag der Anmeldung: **26.11.2025**
(21) Anmeldenummer: 25174995.8
(22) Anmeldetag: 08.05.2025
(51) Int. Cl.: F04D 29/02, F04D 29/26, F04D 29/28, F04D 29/30

(54) **MEHRSTUFIGER VERDICHTER**

(30) Priorität: 23.05.2024 DE 102024114446
(71) Anmelder: Everllence SE, 86153 Augsburg (DE)
(72) Erfinder: Schiffner, Michael, 01159 Dresden (DE); Dold, Jörg, 79801 Hohentengen (DE); Kramer, Max, 8049 Zürich (CH); Schröder, Leon, 01069 Dresden (DE); Bidaut, Yves, 8404 Winterthur (CH); Gude, Maik, 01328 Dresden (DE); Spitzer, Sebastian, 01159 Dresden (DE)

(57) **Zusammenfassung**

Mehrstufiger Verdichter (10), nämlich mehrstufiger Radialverdichter oder mehrstufiger Diagonalverdichter, mit einem Verdichterrotor, wobei der Verdichterrotor eine Rotorwelle (12) und mehrere an der Rotorwelle (12) befestigte, in Axialrichtung angeströmte und in Radialrichtung oder Diagonalrichtung abgeströmte Laufräder (11) aufweist, wobei jedes Laufrad (11) eine gekrümmte Innendeckscheibe (14), eine gekrümmte Außendeckscheibe (15) und mehrere zwischen der Innendeckscheibe (14) und der Außendeckscheibe (15) angeordnete, gekrümmte Laufradschaufeln (16) aufweist, wobei die Innendeckscheibe (14), die Außendeckscheibe (15) und die Laufradschaufeln (16) jeweils aus einem Faserverbundwerkstoff bestehen, und wobei sich die Rotorwelle (12) durch eine Ausnehmung (13) in der Innendeckscheibe (14) des jeweiligen Laufrads (11) erstreckt. Fig. 1

## Beschreibung

Die Erfindung betrifft einen mehrstufigen Verdichter.

Bei thermischen Strömungsmaschinen unterscheidet man grundsätzlich auf der einen Seite zwischen Verdichtern und auf der anderen Seite zwischen Dampf- und Gasturbinen. Strömungsmaschinen werden auch als Turbomaschinen bezeichnet. Bei Verdichtern unterscheidet man grundsätzlich zwischen Axialverdichtern und Radialverdichtern sowie Diagonalverdichtern. Ferner unterscheidet man sowohl bei Axialverdichtern als auch bei Radialverdichtern sowie Diagonalverdichtern zwischen einstufigen Verdichtern und mehrstufigen Verdichtern. Die hier vorliegende Erfindung betrifft mehrstufige Verdichter, und zwar entweder mehrstufige Radialverdichter oder mehrstufige Diagonalverdichter.

Zur Verdichtung leichter Gase, wie zum Beispiel zur Verdichtung von Wasserstoffgas oder auch Heliumgas, müssen die Verdichter mit hohen Umfangsgeschwindigkeiten betrieben werden, um eine effiziente Verdichtung zu ermöglichen. Bislang bekannte, mehrstufige Radialverdichter oder mehrstufige Diagonalverdichter sind in metallischer Bauweise sind nur bedingt geeignet, um mit hohen Umfangsgeschwindigkeiten betrieben zu werden, die zur Verdichtung leichter Gase benötigt werden.

DE 11 2011 100 312 T5 offenbart ein Laufrad eines Radialverdichters, welches als Verbundmateriallaufrad unter Verwendung eines Resin Transfer Molding (RTM)-Verfahrens hergestellt ist. Das Laufrad ist aus einem Faserverbundwerkstoff gebildet, und zwar aus in Harz eingebetteten Fasern.

EP 2 504 581 B1 offenbart ein Laufrad für eine Turbomaschine mit mehreren Schaufeln. Die Innenwände der Schaufeln sind mit einem Stoffelement verbunden, welches zu einem Muster gewebte Faserstrukturen umfasst.

Es besteht Bedarf an einem neuartigen mehrstufigen, als Radialverdichter oder Diagonalverdichter ausgebildeten Verdichter, der mit hohen Umfangsgeschwindigkeiten betrieben werden kann und sich daher zur Verdichtung leichter Gase eignet. Hiervon ausgehend liegt der vorliegenden Erfindung die Aufgabe zugrunde, einen neuartigen mehrstufigen, als Radialverdichter oder Diagonalverdichter ausgebildeten, Verdichter zu schaffen. Diese Aufgabe wird durch einen mehrstufigen Verdichter nach Anspruch 1 gelöst. Erfindungsgemäß weist jedes Laufrad eine gekrümmte Innendeckscheibe, eine gekrümmte Außendeckscheibe und mehrere zwischen der Innendeckscheibe und der Außendeckscheibe angeordnete, gekrümmte Laufradschaufeln auf, wobei die Innendeckscheibe, die Außendeckscheibe und die Laufradschaufeln jeweils aus einem Faserverbundwerkstoff bestehen, und wobei sich die Rotorwelle durch eine Ausnehmung in der Innendeckscheibe des jeweiligen Laufrads erstreckt. Die Innendeckscheibe kann auch als Nabenscheibe und die Außendeckscheibe kann auch als Deckscheibe bezeichnet werden. Die gekrümmten Laufradschaufeln können dreidimensional verwunden sein.

Mit der hier vorliegenden Erfindung wird erstmals ein mehrstufiger, als Radialverdichter oder Diagonalverdichter ausgebildeter Verdichter vorgeschlagen, dessen Laufräder eine gekrümmte Innendeckscheibe, eine gekrümmte Außendeckscheibe und mehrere zwischen der gekrümmten Innendeckscheibe und der gekrümmten Außendeckscheibe angeordnete, gekrümmte, insbesondere dreidimensional verwundene, Laufradschaufeln aufweisen, die allesamt aus einem Faserverbundwerkstoff bestehen. Die Rotorwelle erstreckt sich durch eine Ausnehmung in der Innendeckscheibe des jeweiligen Laufrads hindurch. Solche mehrstufigen Verdichter können mit hohen Umfangsgeschwindigkeiten betrieben werden. Solche Verdichter eignen sich demnach insbesondere zur Verdichtung von Wasserstoffgas oder anderer leichter Gase, wie Heliumgas, Erdgas, Ammoniak, Neon oder von Gemischen aus mindestens zweien solcher Gase.

Die Laufradschaufeln, die Innendeckscheibe und die Außendeckscheibe können integrale Bestandteile des jeweiligen in Integralbauweise ausgebildeten Laufrads sein.

Vorzugsweise sind die Laufradschaufeln, die Innendeckscheibe und die Außendeckscheibe getrennte Komponenten des jeweiligen in Differentialbauweise ausgebildeten Laufrads, wobei die Laufradschaufeln mit der Innendeckscheibe und der Außendeckscheibe zumindest über eine materialschlüssige bzw. stoffschlüssige Verbindung verbunden sind. Optional können die Laufradschaufeln mit der Innendeckscheibe und der Außendeckscheibe zusätzlich über mechanische Verbindungelemente verbunden sein. Zur einfachen Herstellbarkeit des erfindungsgemäßen mehrstufigen Verdichters ist es von Vorteil, dass die Laufradschaufeln, die Innendeckscheibe und die Außendeckscheibe des jeweiligen Laufrads jeweils als getrennte Komponenten ausgebildet sind, die zumindest über eine materialschlüssige bzw. stoffschlüssige Verbindung verbunden sind. Solche in Differentialbauweise ausgebildeten Laufräder können mit hohen Umfangsgeschwindigkeiten betrieben werden und sind im Vergleich zu Laufrädern in Integralbauweise einfach zu fertigen.

Vorzugsweise ist jedes Laufrad zumindest über eine kraftschlüssige Verbindung mit der Rotorwelle verbunden. Optional kann jedes Laufrad mit der Rotorwelle zusätzlich über eine materialschlüssige bzw. stoffschlüssige und/oder formschlüssige Verbindung, verbunden sein. Hiermit kann eine besonders vorteilhafte Anbindung des jeweiligen Laufrads an die Rotorwelle bereitgestellt werden, um so einen mehrstufigen Verdichter bereitzustellen, der mit hohen Umfangsgeschwindigkeiten betrieben werden kann.

Vorzugsweise umfasst der Faserverbundwerkstoff der Innendeckscheibe im Verbindungsbereich zur Rotorwelle hochsteife Fasern, wobei der Faserverbundwerkstoff der Innendeckscheibe außerhalb des Verbindungsbereichs zur Rotorwelle sowie der Faserverbundwerkstoff der Außendeckscheibe und der Laufradschaufeln hochfeste Fasern umfasst. Hiernach umfasst das jeweilige Laufrad unterschiedliche Fasern, nämlich einerseits hochsteife Fasern und anderseits hochfeste Fasern. Die hochsteifen Fasern kommen im Bereich der Innendeckscheibe des jeweiligen Laufrads zum Einsatz, nämlich in solchen Abschnitten der Innendeckscheibe, die der Verbindung zur Rotorwelle dienen. In anderen Abschnitten der Innendeckscheibe sowie im Bereich der Außendeckscheibe und der Laufradschaufeln umfasst der Faserverbundwerkstoff vorzugsweise hochfeste Fasern. Letztendlich können die Laufräder an der Rotorwelle des mehrstufigen Verdichters sicher befestigt werden, um hohe Umfangsgeschwindigkeiten zu gewährleisten. Darüber hinaus sind in den oben genannten Bereichen und insbesondere in Übergängen zwischen den genannten Bereichen beliebige Kombinationen der genannten Fasertypen möglich.

Vorzugsweise weist die Innendeckscheibe im Verbindungsbereich derselben zur Rotorwelle sich in Axialrichtung erstreckende Fasern und sich in Tangentialrichtung erstreckende Fasern und außerhalb des Verbindungsbereich zur Rotorwelle sich in Radialrichtung erstreckende Fasern und sich in Tangentialrichtung erstreckende Fasern auf. Alternativ oder zusätzlich weist die Innendeckscheibe sich in mindestens einer Hauptspannungsrichtung der Innendeckscheibe erstreckende Fasern auf, insbesondere sich in einer Zugspannungsrichtung erstreckende Fasern und/oder sich in einer Druckspannungsrichtung erstreckende Fasern. Über eine solche Ausrichtung der Fasern können die Laufräder hohen Belastungen standhalten, sodass letztendlich der jeweilige mehrstufige Verdichter mit hohen Umfangsgeschwindigkeiten betrieben werden kann.

Bevorzugte Weiterbildungen der Erfindung ergeben sich aus den Unteransprüchen und der nachfolgenden Beschreibung.

Ausführungsbeispiele der Erfindung werden, ohne hierauf beschränkt zu sein, anhand der Zeichnung näher erläutert. Dabei zeigt:
- Fig. 1:: eine ausschnittsweise Schnittansicht eines erfindungsgemäßen mehrstufigen Verdichters im Bereich eines Laufrads;
- Fig. 2: eine perspektivische Darstellung eines Laufrads eines erfindungsgemäßen mehrstufigen Verdichters;
- Fig. 3: eine Explosionsdarstellung des Laufrads der Fig. 2;
- Fig. 4: eine Laufradschaufel des Laufrads der Fig. 2;
- Fig. 5: ein Detail, nämlich eine Faserorientierung, einer Innendeckscheibe des Laufrads der Fig. 2;
- Fig. 6: ein weiteres Detail, nämlich eine Faserorientierung und den Verlauf von Hauptspannungsrichtungen, einer Innendeckscheibe des Laufrads der Fig. 2;
- Fig. 7: ein weiteres Detail, nämlich eine Schnittansicht, einer Innendeckscheibe des Laufrads der Fig. 2 mit Faserlagen;
- Fig. 8: ein Detail, nämlich ein Profil, einer Laufradschaufel des Laufrads der Fig. 2.

Fig. 1 zeigt eine ausschnittsweise Schnittansicht eines erfindungsgemäßen mehrstufigen Verdichters 10 im Bereich eines Laufrads 11 des Verdichters 10, welches auf einer Rotorwelle 12 angeordnet ist. In Axialrichtung A gesehen sind mehrere derartige Laufräder 11 hintereinander am Außenumfang der Rotorwelle 12 angeordnet.

Die Rotorwelle 12 bildet zusammen mit den Laufrädern 11 einen Verdichterrotor, der in einem nicht gezeigten Verdichtergehäuse des erfindungsgemäßen mehrstufigen Verdichters 10 drehbar gelagert ist.

Beim erfindungsgemäßen Verdichter 10 handelt es sich um einen mehrstufigen Radialverdichter oder einen mehrstufigen Diagonalverdichter. Die Laufräder 11 sind demnach in Axialrichtung A von einem zu verdichtenden Gas angeströmt, die Abströmrichtung erstreckt sich in Radialrichtung R oder diagonal zu derselben.

Das jeweilige Laufrad 11 des mehrstufigen Verdichters 10 weist eine gekrümmte bzw. gewölbte Innendeckscheibe 14, eine gekrümmte bzw. gewölbte Außendeckscheibe 15 sowie mehrere zwischen der Innendeckscheibe 14 und der Außendeckscheibe 15 angeordnete, gekrümmte bzw. gewölbte Laufradschaufeln 16 auf.

Die Innendeckscheibe 14, die Außendeckscheibe 15 sowie die Laufradschaufeln 16 des jeweiligen Laufrads 11 bestehen jeweils aus einem Faserverbundwerkstoff, wobei sich die Rotorwelle 12 durch eine Ausnehmung 13 in der Innendeckscheibe 14 des jeweiligen Laufrads 11 erstreckt.

Die Innendeckscheibe 14 kann auch als Nabenscheibe und die Außendeckscheibe 15 kann auch als Deckscheibe bezeichnet werden. Die gekrümmten bzw. gewölbten Laufradschaufeln 16 sind dreidimensional verwunden.

Wie oben bereits ausgeführt, ist das jeweilige Laufrad 11 und damit dessen Laufradschaufeln 16 in Axialrichtung A angeströmt und in Radialrichtung R bzw. Diagonalrichtung abgeströmt.

Die Laufradschaufeln 16, die Innendeckscheibe 14 und die Außendeckscheibe 15, die jeweils aus einem Faserverbundwerkstoff bestehen, können integrale Bestandteile eines jeweiligen in Integralbauweise ausgebildeten Laufrads 11 sein.

Um eine einfache Herstellbarkeit des jeweiligen Laufrads 11 zu ermöglichen, ist es jedoch bevorzugt, wenn die Innendeckscheibe 14, die Außendeckscheibe 15 und die Laufradschaufeln 16 jeweils als getrennte Komponenten eines in Differentialbauweise ausgebildeten Laufrads 11 ausgeführt sind, wobei dann die Laufradschaufeln 16 einerseits mit der Innendeckscheibe 14 und andererseits mit der Außendeckscheibe 15 zumindest über eine materialschlüssige bzw. stoffschlüssige Verbindung verbunden sind.

So sind die Laufradschaufeln 16 bei einem Laufrad 11 in Differentialbauweise mit der Innendeckscheibe 14 und der Außendeckscheibe 15 zumindest über eine Klebeverbindung materialschlüssig bzw. stoffschlüssige verbunden, gegebenenfalls sind die Laufradschaufeln 16 mit der Innendeckscheibe 14 und der Außendeckscheibe 15 zusätzlich über mechanische Verbindungselemente verbunden, wie zum Beispiel über Bolzen, Niete oder Schrauben.

Das materialschlüssige bzw. stoffschlüssige Verbinden der Laufradschaufeln 16 mit der Innendeckscheibe 14 und der Außendeckscheibe 15 kann bei Thermoplasten auch über Verschweißen erfolgen. Das Verkleben ist jedoch bevorzugt.

Fig. 4 zeigt eine Laufradschaufel 16 in Alleindarstellung, die als im Querschnitt Doppel-T-förmige Laufradschaufel 16 ausgebildet ist. Freie Schenkel 17 der Laufradschaufel 16 sind mit der Innendeckscheibe 14 und der Außendeckscheibe 15 verbunden, und zwar wie oben ausgeführt, zumindest durch Verkleben und vorzugsweise zusätzlich auch durch mechanische Verbindungselemente.

Das Verkleben der jeweiligen Laufradschaufel 16 im Bereich ihrer freien Schenkel 17 mit der Innendeckscheibe 14 und der Außendeckscheibe 15 erfolgt im Bereich der jeweiligen freien Schenkel 17 vorzugsweise vollflächig.

Zusätzlich können sich durch die freien Schenkel 17 sowie durch Innendeckscheibe 14 und Außendeckscheibe 15 zur zusätzlichen Verbindung mechanische Verbindungselemente erstrecken, die insbesondere einem sogenannten Abschälen der Deckscheiben 14, 15 unter Betriebslasten entgegenwirken und die Beanspruchbarkeit des Laufrads 11 erhöhen.

Die Laufradschaufeln 16 können in Integralbauweise oder Differentialbauweise ausgeführt sein. In dem in Fig. 4 gezeigten Ausführungsbeispiel ist die im Querschnitt Doppel-T-förmig ausgebildete Laufradschaufel 16 in Differentialbauweise ausgeführt und aus zwei U-förmigen Profilen 18 gebildet, die Rücken an Rücken angeordnet sind und deren freie Schenkel 17 sich von den die freien Schenkel 17 verbindenden Mittelteilen 19, welche Rücken der U-förmigen Profilen 18 bilden, weg erstrecken. Die Mittelteile 19 der U-förmigen Profile 18 sind wiederum zumindest durch Verkleben materialschlüssig bzw. stoffschlüssig und optional auch zusätzlich über mechanische Verbindungselemente, wie Bolzen, Niete oder Schrauben verbunden.

Obwohl die Bereitstellung vom im Querschnitt Doppel-T-förmigen Laufradschaufeln 16 über Rücken an Rücken positionierte U-förmige Profile 18 bevorzugt ist, ist es auch möglich, eine Doppel-T-förmige Laufradschaufel 16 bereitzustellen, die ein einziges Mittelteil 19 aufweist, von welchem sich dann die freien Schenkel 17, wie in Fig. 4 gezeigt, weg erstrecken. Fig. 8 zeigt einen Ausschnitt aus einer im Querschnitt Doppel-T-förmigen Laufradschaufel 16 mit einem einzigen Mittelteil 19, wobei in Übergangsbereichen zwischen dem Mittelteil 19 und den freien Schenkeln 17 Einlagen bzw. Kerne 20 aus Kunststoff, Faserverbundwerkstoff, Schaumstoff oder dergleichen angeordnet sein können.

Wie bereits ausgeführt, erstreckt sich die Rotorwelle 12 durch eine Ausnehmung 13 im jeweiligen Laufrad 11 des mehrstufigen Verdichters 10. Das jeweilige Laufrad 11 sitzt mit seinem Laufradsitz, der von der Innendeckscheibe 14 gebildet ist, auf der Rotorwelle 12.

Die Rotorwelle 12 ist dabei vorzugsweise aus einem metallischen Werkstoff gebildet, dieselbe kann jedoch auch aus einem Faserverbundwerkstoff bestehen. Insbesondere dann, wenn die Rotorwelle 12 aus einem metallischen Werkstoff, zum Beispiel aus einem Stahlwerkstoff besteht, sind die Laufräder 11 mit der Rotorwelle 12 zumindest über eine kraftschlüssige Verbindung, vorzugsweise eine Presssitzverbindung, verbunden.

Zur Ausbildung einer solchen Presssitzverbindung kann die Rotorwelle 12 aus einem metallischen Werkstoff abgekühlt und im abgekühlten Zustand in die Ausnehmungen 13 der Laufräder 11 eingeführt werden, sodass sich nach dem Erwärmen der Rotorwelle 12 die Presssitzverbindung zwischen der Rotorwelle 12 und den Laufrädern 11 ausbildet.

Zusätzlich zu der kraftschlüssigen Verbindung kann jedes Laufrad 11 mit der Rotorwelle 12 zusätzlich über eine materialschlüssige bzw. stoffschlüssige Verbindung wie eine Klebeverbindung und/oder eine formschlüssige Verbindung wie zum Beispiel eine Profilverbindung oder eine Passstiftverbindung verbunden sein.

Wie bereits ausgeführt, sind die Innendeckscheibe 14, die Außendeckscheibe 15 und die Laufradschaufeln 16 aus einem Faserverbundwerkstoff gefertigt. Der Faserverbundwerkstoff der Innenscheibe 14 weist dabei im Verbindungsbereich zur Rotorwelle 12, also an einem sich in Axialrichtung A erstreckenden Abschnitt 14a, welcher die Ausnehmung 13 des jeweiligen Laufrads 11 für den Durchtritt der Rotorwelle 12 definiert, vorzugsweise hochsteife HM-Fasern auf. In anderen, sich in Radialrichtung R erstreckenden Abschnitten 14b weist der Faserverbundwerkstoff der Innendeckscheibe 14 vorzugsweise hochfeste HT-Fasern auf. Auch der Faserverbundwerkstoff der Außendeckscheibe 15 sowie der Laufradschaufeln 16 umfasst vorzugsweise hochfeste HT-Fasern. Es können in den oben genannten Bereichen bzw. Abschnitten auch Kombinationen unterschiedlicher Fasertypen zum Einsatz kommen.

Fig. 5 und 6 zeigen jeweils mögliche Verläufe der Fasern im Bereich der Innendeckscheibe 14, und zwar im Bereich desjenigen Abschnitts 14b der Innendeckscheibe 14, der sich außerhalb des Verbindungsbereichs 14a zur Rotorwelle 12 in Radialrichtung R erstreckt. Gemäß Fig. 5 erstrecken sich Fasern 21 außerhalb des Verbindungsbereichs 14a der Innendeckscheibe 14 in Radialrichtung R, weitere Fasern 22 erstrecken sich in Tangentialrichtung bzw. Umfangsrichtung. Im Bereich des Abschnitts 14a, also im Verbindungsbereich der Innendeckscheibe 14 zur Rotorwelle 12, erstrecken sich Fasern 21 in Axialrichtung und Fasern 22 in Tangentialrichtung bzw. Umfangsrichtung. Dies ist in Fig. 5 und 6 nicht gezeigt.

Gemäß Fig. 6 erstrecken sich außerhalb des Verbindungsbereichs 14a der Innendeckscheibe 14 Fasern in mindestens einer Hauptspannungsrichtung des in Radialrichtung R erstreckenden Abschnitten 14b der Innendeckscheibe 14, nämlich mindestens eine Faser 23 in Zugrichtung und mindestens eine Faser 24 in Druckrichtung der Innendeckscheibe 14 außerhalb des Verbindungsbereichs 14a derselben zur Rotorwelle 12.

Obwohl in Fig. 6 lediglich eine sich in Zugrichtung erstreckende Faser 23 und eine sich in Druckrichtung erstreckende Faser 24 gezeigt ist, können selbstverständlich über den Umfang gesehen mehrere derartige sich in Hauptspannungsrichtungen erstreckende Fasern 23, 24 vorhanden sein.

Die Faserführung der Fig. 5 kann mit der Faserführung der Fig. 6 kombiniert werden, nämlich in mehreren übereinander angeordneten Lagen bzw. Schichten von Fasern.

Fig. 7 zeigt einen Querschnitt durch eine Innendeckscheibe 14 in axialer Schnittrichtung, wobei Fig. 7 entnommen werden kann, dass die Innendeckscheibe 14 in den Abschnitten 14a, 14b mehrere Lagen aus Fasern 21, 22 aufweist.

So ist im Ausführungsbeispiel der Fig. 7 im Bereich des Verbindungabschnitts 14a der Innendeckscheibe 14 zur Rotorwelle 12 eine innerste Lage aus in Tangentialrichtung bzw. Umfangsrichtung erstreckenden Fasern 22 gebildet. Darauf ist eine Lage aus sich in Axialrichtung A erstreckenden Fasern 21 abgelegt, wobei diese Fasern 21 sich im Abschnitt 14b in Radialrichtung R erstrecken und im gezeigten Ausführungsbeispiel die innerste Faserlage des Abschnitts 14b bilden. Auf dieser Lage aus sich im Bereich des Abschnitts 14a in Axialrichtung und sich im Bereich des Abschnitts 14b in Radialrichtung erstreckenden Fasern 21 sind zwei Lagen aus sich in Tangentialrichtung bzw. Umfangsrichtung erstreckenden Fasern 22 positioniert, wobei im Übergansbereich zwischen dem Abschnitt 14a und dem Abschnitt 14b zwischen diesen beiden Lagen aus den Fasern 22 ein Kern 25 aus zum Beispiel Kunststoff, Faserverbundwerkstoff, Schaumstoff oder dergleichen positioniert ist. Die äußerste Lage aus Fasern 21 bilden im Bereich des Abschnitts 14a der Innendeckscheibe 14 sowie im Bereich des Abschnitts 14b der Innendeckscheibe 14 Fasern 21, die sich im Abschnitt 14a in Axialrichtung A der Innendeckscheibe 14 und damit Laufrads 11 und im Abschnitt 14b in Radialrichtung R der Innendeckscheibe 14 und damit Laufrads 11 erstrecken.

Auch die Außendeckscheibe 15 kann aus einem Faserverbundwerkstoff bestehen und sich in axialer Richtung und/oder radialer Richtung und/oder tangentialer Richtung bzw. Umfangsrichtung erstreckenden Fasern aufweisen.

Mit dem erfindungsgemäßen, mehrstufigen Verdichter 10 können hohe Umfangsgeschwindigkeiten gewährleistet werden. Daher eignet sich der mehrstufige Verdichter 10 insbesondere zur Verdichtung leichter Gase, wie Wasserstoffgas, Heliumgas, Erdgas, Ammoniak, Neon oder von Gemischen aus derartigen Gasen. Daher wird der erfindungsgemäße mehrstufige Verdichter 10 vorzugsweise zur Verdichtung und/oder zum Transport derartiger Gase oder Gasgemische genutzt.

Als Matrixwerkstoff des jeweiligen Faserverbundwerkstoffs können Harze, wie zum Beispiel Epoxidharze, oder Thermoplaste wie zum Beispiel PEEK genutzt werden. Bei den Fasern handelt es sich vorzugsweise um Kohlenstofffasern.

### Bezugszeichenliste

- 10: Verdichter
- 11: Laufrad
- 12: Rotorwelle
- 13: Ausnehmung
- 14: Innendeckscheibe
- 15: Außendeckscheibe
- 16: Laufradschaufel
- 17: Schenkel
- 18: U-förmiges Profil
- 19: Mittelteil
- 20: Kern
- 21: Faser
- 22: Faser
- 23: Faser
- 24: Faser
- 25: Kern

- A: Axialrichtung
- R: Radialrichtung

## Patentansprüche

1. Mehrstufiger Verdichter (10), nämlich mehrstufiger Radialverdichter oder mehrstufiger Diagonalverdichter,
mit einem Verdichterrotor, wobei der Verdichterrotor eine Rotorwelle (12) und mehrere an der Rotorwelle (12) befestigte, in Axialrichtung angeströmte und in Radialrichtung oder Diagonalrichtung abgeströmte Laufräder (11) aufweist,
**dadurch gekennzeichnet, dass**
jedes Laufrad (11) eine gekrümmte Innendeckscheibe (14), eine gekrümmte Außendeckscheibe (15) und mehrere zwischen der Innendeckscheibe (14) und der Außendeckscheibe (15) angeordnete, gekrümmte Laufradschaufeln (16) aufweist, wobei die Innendeckscheibe (14), die Außendeckscheibe (15) und die Laufradschaufeln (16) jeweils aus einem Faserverbundwerkstoff bestehen, und wobei sich die Rotorwelle (12) durch eine Ausnehmung (13) in der Innendeckscheibe (14) des jeweiligen Laufrads (11) erstreckt.

2. Mehrstufiger Verdichter (10) nach Anspruch 1, **dadurch gekennzeichnet, dass** die Laufradschaufeln (16), die Innendeckscheibe (14) und die Außendeckscheibe (15) integrale Bestandteile des jeweiligen in Integralbauweise ausgebildeten Laufrads (11) sind.

3. Mehrstufiger Verdichter (10) nach Anspruch 1, **dadurch gekennzeichnet, dass** die Laufradschaufeln (16), die Innendeckscheibe (14) und die Außendeckscheibe (15) getrennte Komponenten des jeweiligen in Differentialbauweise ausgebildeten Laufrads (11) sind, die vorzugsweise zumindest über eine materialschlüssige Verbindung verbunden sind.

4. Mehrstufiger Verdichter (10) nach Anspruch 3, **dadurch gekennzeichnet, dass** die Laufradschaufeln (16) mit der Innendeckscheibe (14) und der Außendeckscheibe (15) zumindest über eine Klebeverbindung verbunden sind.

5. Mehrstufiger Verdichter (10) nach Anspruch 4, **dadurch gekennzeichnet, dass** die Laufradschaufeln (16) mit der Innendeckscheibe (14) und der Außendeckscheibe (15) zusätzlich über mechanische Verbindungelemente, insbesondere über Bolzen, Niete oder Schrauben, verbunden sind.

6. Mehrstufiger Verdichter (10) nach einem der Ansprüche 1 bis 5, **dadurch gekennzeichnet, dass** die Rotorwelle (12), die aus einem metallischen Werkstoff oder einem Faserverbundwerkstoff besteht, und jedes Laufrad (11) zumindest über eine kraftschlüssige Verbindung verbunden sind.

7. Mehrstufiger Verdichter (10) nach Anspruch 6, **dadurch gekennzeichnet, dass** die Rotorwelle (12) und jedes Laufrad (11) über eine Presssitzverbindung verbunden sind.

8. Mehrstufiger Verdichter (10) nach Anspruch 6 oder 7, **dadurch gekennzeichnet, dass** die Rotorwelle (13) und jedes Laufrad (11) zusätzlich über eine materialschlüssige Verbindung und/oder formschlüssige Verbindung verbunden sind.

9. Mehrstufiger Verdichter (10) nach einem der Ansprüche 1 bis 8, **dadurch gekennzeichnet, dass**
der Faserverbundwerkstoff der Innendeckscheibe (14) im Verbindungsbereich (14a) zur Rotorwelle (12) hochsteife Fasern umfasst, und
dass der Faserverbundwerkstoff der Innendeckscheibe (14) außerhalb des Verbindungsbereichs (14a) zur Rotorwelle (12) sowie der Faserverbundwerkstoff der Außendeckscheibe (15) und der Laufradschaufeln (16) hochfeste Fasern umfasst.

10. Mehrstufiger Verdichter (10) nach Anspruch 9, **dadurch gekennzeichnet, dass**
der Faserverbundwerkstoff der Innendeckscheibe (14) im Verbindungsbereich (14a) zur Rotorwelle (12) zusätzlich hochfeste Fasern umfasst, und/oder
der Faserverbundwerkstoff der Innendeckscheibe (14) außerhalb des Verbindungsbereichs (14a) zur Rotorwelle (12) sowie der Faserverbundwerkstoff der Außendeckscheibe (15) und der Laufradschaufeln (16) zusätzlich hochsteife Fasern umfasst.

11. Mehrstufiger Verdichter nach einem der Ansprüche 1 bis 10, **dadurch gekennzeichnet, dass**
die Innendeckscheibe (14) im Verbindungsbereich (14a) derselben zur Rotorwelle (12) sich in Axialrichtung erstreckende Fasern und sich in Tangentialrichtung erstreckende Fasern aufweist, und
die Innendeckscheibe (14) außerhalb des Verbindungsbereich (14a) zur Rotorwelle (12) sich in Radialrichtung erstreckende Fasern und sich in Tangentialrichtung erstreckende Fasern aufweist.

12. Mehrstufiger Verdichter (10) nach einem der Ansprüche 1 bis 11, **dadurch gekennzeichnet, dass** die Innendeckscheibe (14) sich in mindestens einer Hauptspannungsrichtung der Innendeckscheibe (14) erstreckende Fasern aufweist, insbesondere sich in einer Zugspannungsrichtung erstreckende Fasern (23) und/oder sich in einer Druckspannungsrichtung erstreckende Fasern (24).

13. Mehrstufiger Verdichter (10) nach einem der Ansprüche 1 bis 12, **dadurch gekennzeichnet, dass** jede Laufradschaufel (16) im Querschnitt Doppel-T-förmig ausgebildet ist, wobei sich freie Schenkel (17) der Doppel-T-förmigen Laufradschaufeln (16) entlang der Innendeckscheibe (14) und der Außendeckscheibe (15) erstrecken.

14. Mehrstufiger Verdichter (10) nach einem der Ansprüche 1 bis 13, **dadurch gekennzeichnet, dass** jede Laufradschaufel (16) in Übergangsbereichen von den freien Schenkeln (17) in mindestens einem die Schenkel (17) verbindenden Mittelteil (19) einen Kern (20) aufweist.

15. Verwendung eines mehrstufigen Verdichters (10) nach einem der Ansprüche 1 bis 14 zur Verdichtung und/oder zum Transport von Wasserstoffgas, Heliumgas, Erdgas, Ammoniak, Neon oder eines Gemischs aus mindestens zweien dieser Gase.
